# EUROPÄISCHE PATENTSCHRIFT

(11) **EP 2 444 249 B1**
(45) Veröffentlichungstag und Bekanntmachung des Hinweises auf die Patenterteilung: **03.04.2013**
(21) Anmeldenummer: 10405196.6
(22) Anmeldetag: 19.10.2010
(51) Int. Cl.: B41F 17/00

(54) **Tampondruckmaschine zum wenigstens zweistufigen Bedrucken wenigstens eines Objektes**
Tampon printing press and method for at least two-stage printing of an object
Imprimante à tampon destinée à l'impression au moins en deux étapes d'un objet

(43) Veröffentlichungstag der Anmeldung: 25.04.2012
(73) Patentinhaber: Teca-Print AG, CH-8240 Thayngen (CH)
(72) Erfinder: Kälin, Rudolph, 8472 Seuzach (CH); Zimmermann, Walter, 78256 Steisslingen (DE)
(74) Vertreter: Clerc, Natalia

(56) Entgegenhaltungen:
- DE-A1- 10 051 287
- GB-A- 1 042 015

## Beschreibung

Die Erfindung betrifft eine Tampondruckmaschine zum wenigstens zweistufigen Bedrucken wenigstens eines Objektes, wobei sie einen Drucktamponträger zum Befestigen eines Drucktampons, eine Aufnahme für das zu bedruckende Objekt sowie wenigstens zwei Klischeeträger aufweist.

Tampondruckmaschinen zum mehrstufigen Bedrucken von Objekten sind seit langem bekannt. Eine solche ist beispielsweise aus der DE-A-10 2008 029 299 bekannt geworden. Diese weist einen Drehteller mit mehreren jeweils verstellbaren Klischeeträgem auf. An einem karussellartigen Druckwerkträger sind mehrere Drucktampons angeordnet, mit denen jeweils ein Druckbild von einem Klischee auf ein Objekt übertragbar ist. Nach jedem Bedrucken wird der entsprechende Tampon mittels einer Reinigungsvorrichtung gereinigt.

Die DE-A-10 2008 029 300 offenbart eine Tampondruckmaschine, die ebenfalls einen karussellartigen Druckwerkträger mit mehreren Drucktampons bzw. Drucktamponträgern aufweist. Das zu bedruckende Objekt ist auf einem Tisch angeordnet, der auf einer Laufschiene gelagert ist. Der Tisch kann um eine senkrecht stehende Drehachse bewegt werden.

Dokument GB-A-1042015 beschreibt eine Tampondruckmaschine gemäß Oberbegriff von Anspruch 1.

Eine Tampondruckmaschine mit einem mehrere Drucktampons aufweisenden Druckwerkträger ist aus der DE-A-10 2005 060 550 bekannt geworden. Der Erfindung liegt die Aufgabe zugrunde, eine Tampondruckmaschine der genannten Art zu schaffen, die einen noch präziseren Mehrfarbendruck ermöglicht. Die Aufgabe ist bei einer gattungsgemässen Tampondruckmaschine dadurch gelöst, dass sie eine sich horizontal erstreckende Maschinenachse aufweist, dass mehrere Klischeeträger auf einer Verschiebeeinheit angeordnet sind, welche rechtwinklig zur Maschinenachse hin und her verschiebbar ist und dass zum Bedrucken des Objektes der Drucktamponträger zur Farbaufnahme und zur Farbabgabe entlang der Maschinenachse zwischen der Verschiebeeinheit und dem wenigstens einen Objekt hin und her bewegbar ist. Bei der erfindungsgemässen Tampondruckmaschine erfolgt beim Bedrucken die Farbaufnahme und die Farbabgabe zentrisch zur Maschinenachse. Das zu bedruckende Teil kann hierbei unbeweglich fixiert sein. Drehwinkelfehler, wie sie bei Tampondruckmaschinen mit Drehtellern bzw. karussellartigen Vorrichtungen auftreten können, sind hier vermieden. Aufgrund der linearen Verschiebung der Verschiebeeinheit sind eine sehr präzise Führung und ein entsprechend präziser Antrieb möglich. Ein Mehrfarbendruck, beispielsweise ein Vierfarbendruck kann mit der erfindungsgemässen Tampondruckmaschine mit lediglich einem Tampon realisiert werden.

Nach einer Weiterbildung der Erfindung ist vorgesehen, dass die Tampondruckmaschine eine Reinigungsvorrichtung für den Drucktampon aufweist. Diese Reinigungsvorrichtung ist vorzugsweise zwischen der Verschiebeeinheit und der Aufnahme für das zu bedruckende Objekt angeordnet. Die Reinigungsvorrichtung ist vorzugsweise ebenfalls auf der Maschinenachse angeordnet. Nach jedem Bedrucken kann dann der Drucktampon zuerst zur Reinigungsvorrichtung und dann zum vorgesehenen Klischee verschoben werden. Die Verschiebung erfolgt vorzugsweise auf der genannten Maschinenachse.

Ein besonders präziser Druck ergibt sich dann, wenn die Farbaufnahme und die Farbabgabe zentrisch zur Maschinenachse erfolgen. Vorzugsweise wird lediglich mit einem Drucktampon bedruckt. Entsprechend ist die Tampondruckmaschine vorzugsweise lediglich mit einem Drucktamponträger versehen.

Die Verschiebeeinheit ist gemäss einer Weiterbildung der Erfindung mit einer Platte versehen, die eine Oberseite aufweist, auf welcher die wenigstens zwei Klischeeträger angeordnet sind. Diese Platte ist für die genannte Hin- und Herbewegung präzis gelagert und angetrieben. Die Verschiebungen werden von einer Steuervorrichtung gesteuert und können vom Bediener an einer geeigneten Bedieneinrichtung eingegeben werden. Der Drucktamponträger ist vorzugsweise linear verschiebbar an einem Arm des Maschinengestells gelagert. Dieser erstreckt sich vorzugsweise in Richtung der Maschinenachse über die Verschiebeeinheit, die Reinigungsvorrichtung und den Drucktamponträger. Eine solche Lagerung des Drucktamponträgers ermöglicht ein weitgehend torsionsfreies Aufnehmen und Abgeben der Druckfarbe.

Weitere vorteilhafte Merkmale ergeben sich aus den abhängigen Patentansprüchen, der nachfolgenden Beschreibung sowie der Zeichnung.

Ein Ausführungsbeispiel der erfindungsgemässen Tampondruckmaschine wird nachfolgend anhand der Zeichnung näher erläutert. Es zeigen:
- Fig. 1: schematisch eine Draufsicht auf eine erfindungsgemässe Tampondruckmaschine,
- Fig. 2: schematisch eine Ansicht der erfindungemässen Tampondruckmaschine und
- Fig. 3: eine räumliche Teilansicht der erfindungsgemässen Tampondruckmaschine.

Die Tampondruckmaschine 1 besitzt gemäss Fig. 2 und 3 ein Maschinengestell 10, das einen sich horizontal erstreckenden Arm 9 aufweist. Gemäss Fig. 1 erstreckt sich dieser Arm 9 in Richtung einer Maschinenachse A. Unterhalb dieses Arms 9 sind eine Verschiebeeinheit 6, eine Reinigungsvorrichtung 8 und eine Aufnahme 2 angeordnet. Am Arm 9 ist unterseitig ein Drucktamponträger 3 gelagert, der gemäss Doppelpfeil 18 (Fig. 1 und 2) in den Richtungen der Maschinenachse A verschiebbar gelagert ist. Die Verschiebung erfolgt mit einem hier nicht gezeigten Antrieb, der im Arm 9 untergebracht ist. Am Drucktamponträger 3 wird ein Drucktampon 4 befestigt, mit dem ein in Fig. 3 lediglich angedeutetes Objekt 17 bedruckbar ist. Zum Einrichten der Aufnahme 2 ist eine Verstellvorrichtung 14 vorgesehen. Beim Bedrucken wird die Aufnahme 2 jedoch nicht bewegt. Das Objekt 17 ist beim Bedrucken somit unbeweglich gelagert. Die Aufnahme 2 kann je nach Objekt sehr unterschiedlich ausgebildet sein. Solche Aufnahmen sind dem Fachmann an sich bekannt.

Die Verschiebeeinheit 6 besitzt eine Platte 15, die auf einem hochpräzisen Lager 13 angeordnet ist und mit einem Antrieb 16 gemäss Fig. 1 in den Richtungen des Doppelpfeils 19 verschiebbar ist. Die Richtungen des Doppelpfeils 19 verlaufen rechtwinklig zu den Richtungen des Doppelpfeils 18. Der Antrieb 16 ist ebenfalls hochpräzis und wird von einer hier nicht gezeigten Steuervorrichtung gesteuert, die mittels eines Bedienerfeldes 11 mit den geeigneten Daten versehen werden kann. Auf einer Oberseite 17 der Platte 15 sind mehrere, beispielsweise vier Klischeeträger 5 angeordnet. Auf diesen ist jeweils ein Klischee 20 angeordnet, das jeweils mit einem Farbtopf 12 eingefärbt wird. Das Einfärben der Klischee 20 erfolgt durch gemeinsame Bewegungen der Farbtöpfe 12 in den Richtungen des Doppelpfeils 18. Diese Bewegungen sind ebenfalls gesteuert. Beim Ausführungsbeispiel werden somit die vier Töpfe 12 zum Einfärben der vier Klischees 5 gemeinsam in den Richtungen des Doppelpfeils 18 hin und her bewegt. Die Farben mit welchen die Klischees 20 eingefärbt werden entsprechen beispielsweise denjenigen eines Vierfarbendrucks. Das Einfärben von Klischees 20 mit Farbtöpfen 12 ist dem Fachmann an sich bereits gut bekannt und braucht hier nicht erläutert zu werden.

Das Lager 13 ist so ausgebildet, dass die Platte 15 mit den Klischeeträgem 5 und den Farbtöpfen 12 gemeinsam in den Richtungen des Doppelpfeils 19 gesteuert verschiebbar ist. Dadurch ist es möglich, jedes Klischee 20 zentrisch zur Maschinenachse A anzuordnen. Mit dem Tampon 4 kann dann vom entsprechenden Klischee 20 Farbe aufgenommen und auf das Objekt 17 übertragen werden. Nach dem Bedrucken des Objektes 17 wird der Tampon 4 angehoben und zur Reinigungsvorrichtung 8 bewegt und durch einen entsprechenden Hub gereinigt. Die Reinigungsvorrichtung kann beispielsweise eine Rolle 21 aufweisen, von welcher ein hier nicht gezeigtes Reinigungspapier abgezogen werden kann. Solche Reinigungsvorrichtungen 8 sind dem Fachmann an sich bekannt. Ist der Tampon 4 gereinigt, so wird er wiederum angehoben und zentrisch zur Maschinenachse A zur Verschiebeeinheit 6 bewegt. Durch Absenken des Drucktampons 4 wird nun Farbe von einem weiteren Klischee 20 aufgenommen und wiederum auf das Objekt 17 übertragen. Nach jeder Farbaufnahme wird die Platte 15 verschoben, so dass ein Klischee 5 für die nächste Farbaufnahme auf der Maschinenachse A positioniert ist. Die Klischees 5 werden somit nacheinander zentrisch zur Maschinenachse A für die Farbaufnahme positioniert. Ist das Objekt 17 mit sämtlichen, in diesem Fall mit vier Farben bedruckt, so wird das Objekt 17 von der Aufnahme 2 entfernt. Zum Bedrucken eines weiteren Objektes 17 wird dieses nun auf der Aufnahme 2 fixiert und wie oben beschrieben bedruckt. Beim Bedrucken bleibt das Objekt 17, wie bereits erwähnt, fixiert und wird nicht bewegt. Beim Bedrucken werden somit lediglich der Drucktampon 4 und die Platte 15 bewegt. Nach jedem Drucken werden die Klischee 5 wieder durch die oben erwähnten Bewegungen der Farbtöpfe 12 eingefärbt. Die Bewegungen sind gesteuerte lineare Bewegungen. Mit einem einzigen Tampon 4 kann mit der erfindungsgemässen Tampondruckmaschine somit ein sehr präziser Mehrfarbendruck hergestellt werden. Die linearen Bewegungen des Tampons 4 bzw. des Drucktamponträgers 3 zentrisch zur Maschinenachse A ermöglichen einen sehr präzisen Druck.

### BEZUGSZEICHENLISTE

- 1: Tampondruckmaschine
- 2: Aufnahme
- 3: Drucktamponträger
- 4: Drucktampon
- 5: Klischeeträger
- 6: Verschiebeeinheit
- 7: Oberseite
- 8: Reinigungsvorrichtung
- 9: Arm
- 10: Maschinengestell
- 11: Bedienerfeld
- 12: Farbtopf
- 13: Lager
- 14: Verstellvorrichtung
- 15: Platte
- 16: Antrieb
- 17: Objekt
- 18: Doppelpfeil
- 19: Doppelpfeil
- 20: Klischee
- 21: Rolle
- A: Maschinenachse

## Patentansprüche

1. Tampondruckmaschine zum wenigstens zweistufigen Bedrucken wenigstens eines Objektes (17), wobei sie einen Drucktamponträger (3) zum Befestigen eines Drucktampons (4), eine Aufnahme (2) für das zu bedruckende Objekt (17) sowie wenigstens zwei Klischeeträger (5) aufweist, **dadurch gekennzeichnet, dass** sie eine sich horizontal erstreckende Maschinenachse (A) aufweist, dass die wenigstens zwei Klischeeträger (5) auf einer Verschiebeeinheit (6) angeordnet sind, welche rechtwinklig zur Maschinenachse (A) hin und her verschiebbar ist und dass zum Bedrucken des Objektes (17) der Drucktamponträger (3) zur Farbaufnahme und zur Farbabgabe entlang der Maschinenachse (A) zwischen der Verschiebeeinheit (6) und dem wenigstens einen Objekt (17) hin und her bewegbar ist.

2. Tampondruckmaschine nach Anspruch 1, **dadurch gekennzeichnet, dass** sie eine Reinigungsvorrichtung (8) aufweist.

3. Tampondruckmaschine nach Anspruch 2, **dadurch gekennzeichnet, dass** die Reinigungsvorrichtung (8) zwischen der Verschiebeeinheit (6) und der Aufnahme (2) angeordnet ist.

4. Tampondruckmaschine nach Anspruch 3, **dadurch gekennzeichnet, dass** die Reinigungsvorrichtung (8) auf der Maschinenachse (A) angeordnet ist.

5. Tampondruckmaschine nach einem der Ansprüche 1 bis 4, **dadurch gekennzeichnet, dass** die Farbaufnahme und die Farbabgabe zentrisch zur Maschinenachse (A) erfolgen.

6. Tampondruckmaschine nach einem der Ansprüche 2 bis 5, **dadurch gekennzeichnet, dass** die Reinigung des Drucktampons (4) ebenfalls durch Bewegungen des Drucktamponträgers (3) zentrisch zur Maschinenachse (A) erfolgt.

7. Tampondruckmaschine nach einem der Ansprüche 1 bis 6, **dadurch gekennzeichnet, dass** das Objekt (17) mit lediglich einem Tampon (4) bedruckbar ist.

8. Tampondruckmaschine nach einem der Ansprüche 1 bis 7, **dadurch gekennzeichnet, dass** der wenigstens eine Drucktampon (4) nach jedem Bedrucken gereinigt wird.

9. Tampondruckmaschine nach einem der Ansprüche 1 bis 8, **dadurch gekennzeichnet, dass** das zu bedruckende Objekt (17) während des Bedruckens unbeweglich fixierbar ist.

10. Tampondruckmaschine nach einem der Ansprüche 1 bis 9, **dadurch gekennzeichnet, dass** die Verschiebeeinheit (6) eine Oberseite (7) aufweist, die sich rechtwinklig zur Maschinenachse (A) erstreckt und auf welcher die wenigstens zwei Klischeeträger (5) angeordnet sind.

11. Tampondruckmaschine nach einem der Ansprüche 1 bis 10, **dadurch gekennzeichnet, dass** der Drucktamponträger (3) an einem sich horizontal erstreckenden Arm (9) eines Maschinengestells (10) gelagert ist.

12. Tampondruckmaschine nach Anspruch 11, **dadurch gekennzeichnet, dass** der Drucktamponträger (3) an der Unterseite des Arms (9) gelagert ist.

13. Tampondruckmaschine nach Anspruch 11 oder 12, **dadurch gekennzeichnet, dass** sich der Arm (9) über die Verschiebeeinheit (6), die Reinigungsvorrichtung (8) und die Aufnahme (2) erstreckt.

## Claims

1. A pad printing machine for the at least two-stage printing of at least one object (17), comprising a printing pad carrier (3) for fastening a printing pad (4), a mounting (2) for the object (17) to be printed and at least two printing plate carriers (5), **characterized in that** it comprises a machine axis (A) which extends horizontally, **in that** the at least two printing plate carriers (5) are arranged on a displacement unit (6), which can be moved to and fro at a right angle to the machine axis (A), and **in that** for printing the object (17) the printing pad carrier (3) can be moved to and fro for ink absorption and for ink discharge along the machine axis (A) between the displacement unit (6) and the at least one object (17).

2. The pad printing machine according to Claim 1, **characterized in that** it comprises a cleaning device (8).

3. The pad printing machine according to Claim 2, **characterized in that** the cleaning device (8) is arranged between the displacement unit (6) and the mounting (2).

4. The pad printing machine according to Claim 3, **characterized in that** the cleaning device (8) is arranged on the machine axis (A).

5. The pad printing machine according to any one of the Claims 1 to 4, **characterized in that** the ink absorption and the ink discharge take place centrically to the machine axis (A).

6. The pad printing machine according to any one of the Claims 2 to 5, **characterized in that** the cleaning of the printing pad (4) likewise takes place through movements of the printing pad carrier (3) centrically to the machine axis (A).

7. The pad printing machine according to any one of the Claims 1 to 6, **characterized in that** the object (17) can be printed with merely one pad (4).

8. The pad printing machine according to any one of the Claims 1 to 7, **characterized in that** the at least one printing pad (4) is cleaned after each printing.

9. The pad printing machine according to any one of the Claims 1 to 8, **characterized in that** the object (17) to be printed is immovably fixable during the printing.

10. The pad printing machine according to any one of the Claims 1 to 9, **characterized in that** the displacement unit (6) has a top side (7), which extends at a right angle to the machine axis (A) and on which the at least two printing plate carriers (5) are arranged.

11. The pad printing machine according to any one of the Claims 1 to 10, **characterized in that** the printing pad carrier (3) is mounted on an arm (9) of a machine frame (10) which extends horizontally.

12. The pad printing machine according to Claim 11, **characterized in that** the printing pad carrier (3) is mounted on the lower side of the arm (9).

13. The pad printing machine according to Claim 11 or 12, **characterized in that** the arm (9) extends over the displacement unit (6), the cleaning device (8) and the mounting (2).

## Revendications

1. Imprimante à tampon destinée à l'impression au moins en deux étapes d'au moins un objet (17), sachant qu'elle présente un support de tampon d'impression (3) pour fixer un tampon d'impression (4), une réception (2) pour l'objet (17) à imprimer ainsi qu'au moins deux supports de cliché (5), **caractérisée en ce qu'**elle présente un axe de machine (A) s'étendant horizontalement, que les aux moins deux supports de cliché (5) sont disposés sur une unité de déplacement (6) qui peut être déplacée d'avant en arrière en angle droit par rapport à l'axe de machine (A) et que pour imprimer l'objet (17), le support de tampon d'impression (3) peut être déplacé d'avant en arrière le long de l'axe de machine (A) entre l'unité de déplacement (6) et l'au moins un objet (17), pour le prélèvement de l'encre et l'encrage.

2. Imprimante à tampon selon la revendication 1, **caractérisée en ce qu'**elle présente un dispositif de nettoyage (8).

3. Imprimante à tampon selon la revendication 2, **caractérisée en ce que** le dispositif de nettoyage (8) est disposé entre l'unité de déplacement (6) et la réception (2).

4. Imprimante à tampon selon la revendication 3, **caractérisée en ce que** le dispositif de nettoyage (8) est disposé sur l'axe de machine (A).

5. Imprimante à tampon selon l'une des revendications 1 à 4, **caractérisée en ce que** le prélèvement de l'encre et l'encrage s'effectuent de manière centrée par rapport à l'axe de machine (A).

6. Imprimante à tampon selon l'une des revendications 2 à 5, **caractérisée en ce que** le nettoyage du tampon d'impression (4) s'effectue également par des mouvements du support de tampon d'impression (3) de manière centrée par rapport à l'axe de machine (A).

7. Imprimante à tampon selon l'une des revendications 1 à 6, **caractérisée en ce que** l'objet (17) peut être imprimé avec un seul tampon (4).

8. Imprimante à tampon selon l'une des revendications 1 à 7, **caractérisée en ce que** l'au moins un tampon d'impression (4) est nettoyé après chaque impression.

9. Imprimante à tampon selon l'une des revendications 1 à 8, **caractérisée en ce que** l'objet à imprimer (17) peut être fixé pour être immobile pendant l'impression.

10. Imprimante à tampon selon l'une des revendications 1 à 9, **caractérisée en ce que** l'unité de déplacement (6) présente une face supérieure (7) qui s'étend en angle droit par rapport à l'axe de machine (A) et sur laquelle les au moins deux supports de cliché (5) sont disposés.

11. Imprimante à tampon selon l'une des revendications 1 à 10, **caractérisée en ce que** le support de tampon d'impression (3) est disposé sur un bras (9) d'un bâti de machine (10) s'étendant horizontalement.

12. Imprimante à tampon selon la revendication 11, **caractérisée en ce que** le support de tampon d'impression (3) est disposé sur la face inférieure du bras (9).

13. Imprimante à tampon selon la revendication 11 ou 12, **caractérisée en ce que** le bras (9) s'étend sur l'unité de déplacement (6), le dispositif de nettoyage (8) et la réception (2).
